# EUROPÄISCHE PATENTSCHRIFT

(11) **EP 0 232 469 B1**
(45) Veröffentlichungstag und Bekanntmachung des Hinweises auf die Patenterteilung: **13.09.1989**
(21) Anmeldenummer: 86114650.4
(22) Anmeldetag: 23.10.1986
(51) Int. Cl.: A47C 4/24

(54) **Klappstuhl**
Folding chair
Chaise pliante

(30) Priorität: 13.01.1986 DE 8600622 U
(43) Veröffentlichungstag der Anmeldung: 19.08.1987
(73) Patentinhaber: LOGA Möbel GmbH, D-8621 Untersiemau (DE)
(72) Erfinder: Kapp, Manfred, D-8000 München 19 (DE); Gattermeyer-Kapp, Ulrike, D-8000 München 19 (DE); Härty, Alexander, D-8621 Untersiemau (DE)
(74) Vertreter: Oedekoven, Wolf-Dieter, Dipl.-Ing.

(56) Entgegenhaltungen:
- CH-A- 562 591

## Beschreibung

Die Erfindung bezieht sich auf einen Klappstuhl der im Oberbegriff des Patentanspruchs 1 angegebenen Gattung.

Derartige Klappstühle sind bekannt (DE-U-1 958 878). Dabei bilden das Vorderbeinpaar und das Hinterbeinpaar zwei zusammenklappbare Strebenkreuze beiderseits der Sitzplatte und unterhalb des Lehnenbügels. Die beiden Strebenkreuze sind durch Querstreben miteinander verbunden, welche sich jeweils zwischen dem Vorderbeinpaar bzw. dem Hinterbeinpaar erstrecken und auf denen die Sitzplatte aufliegt, die an der Querstrebe des Vorderbeinpaars drehbar befestigt ist und mit der Querstrebe des Hinterbeinpaars verriegelt werden kann. Die beiden Drehzapfen des einen bzw. des anderen Strebenkreuzes definieren eine Querachse, um welche das Vorderbeinpaar und das Hinterbeinpaar gegenseitig verschwenkt werden können. Die beiden Hinterbeine sind am jeweiligen oberen Ende mittels eines Zapfens in einem unteren Lagerbock am betreffenden Seitenarm des Lehnenbügels drehbar gelagert, welcher im Bereich des freien Endes dieses Seitenarms angeordnet ist. Diese beiden Zapfen definieren eine weitere Querachse, um welche das Hinterbeinpaar und der Lehnenbügel gegenseitig verschwenkt werden können. Das das Hinterbeinpaar kreuzende Vorderbeinpaar verläuft entgegengesetzt schräg geneigt, wobei auch die beiden Vorderbeine an den oberen Enden jeweils mit einem Zapfen versehen sind, welcher in einem Längsschlitz des erwähnten Lagerbocks auf der betreffenden Stuhlseite aufgenommen ist. Diese beiden Zapfen definieren eine dritte Querachse, um welche das Vorderbeinpaar und der Lehnenbügel gegenseitig verschwenkt werden können, wobei diese Querachse sich bezüglich des Lehnenbügels verschiebt, was die erwähnten Längsschlitze ermöglichen.

Der Erfindung liegt die Aufgabe zugrunde, einen Klappstuhl der im Oberbegriff des Patentanspruchs 1 angegebenen Gattung zu schaffen, welcher sich insbesondere durch größere Stabilität, einfacheren und kostengünstigeren Aufbau, leichtere Bedienbarkeit und ein gefälligeres Erscheinungsbild auszeichnet.

Diese Aufgabe ist durch die im kennzeichnenden Teil des Patentanspruchs 1 angegebenen Merkmale gelöst. Vorteilhafte Ausgestaltungen des erfindungsgemäßen Klappstuhls sind in den restlichen Patentansprüchen angegeben.

Nachstehend sind zwei Ausführungsformen des erfindungsgemäßen Klappstuhls anhand von Zeichnungen beispielsweise beschrieben. Darin zeigt:
Fig. 1 eine Seitenansicht einer ersten Ausführungsform im auseinandergeklappten Gebrauchszustand;
Fig. 2 die Seitenansicht gemäß Fig. 1, wobei der Klappstuhl sich im zusammengeklappten Transport- oder Lagerzustand befindet;
Fig. 3 die Seitenansicht gemäß Fig. 1, wobei der Klappstuhl sich in einem Zwischenzustand beim Zusammen- bzw. Auseinanderklappen befindet;
Fig. 4 einen Teil einer perspektivischen Explosionsdarstellung des Klappstuhls gemäß Fig. 1 bis 3;
Fig. 5 eine Seitenansicht einer zweiten Ausführungsform im auseinandergeklappten Gebrauchszustand;
Fig. 6 die Seitenansicht gemäß Fig. 5, wobei der Klappstuhl sich im zusammengeklappten Transport- oder Lagerzustand befindet;
Fig. 7 die Seitenansicht gemäß Fig. 5, wobei der Klappstuhl sich in einem Zwischenzustand beim Zusammen- bzw. Auseinanderklappen befindet; und
Fig. 8 die Seitenansicht gemäß Fig. 5, wobei der Klappstuhl sich in einem weiteren Zwischenzustand beim Zusammen- bzw. Auseinanderklappen befindet.

Die Klappstühle bestehen jeweils aus einem U-förmigen Lehnenbügel 1, einer schmaleren Sitzplatte 2 mit einem entsprechenden U-förmigen Umriß, einem Vorderbeinpaar 3, einem Hinterbeinpaar 4, einem ersten Strebenpaar 5, einem zweiten Strebenpaar 6, einem dritten Strebenpaar 7 und einem Schiebestückpaar 8.

Die beiden oberen Enden des Vorderbeinpaars 3, die beiden oberen Enden des Hinterbeinpaars 4 und die beiden Vorderenden 1' des Lehnenbügels 1 sind mittels zweier Gelenke auf der einen bzw. der anderen Stuhlseite um eine gemeinsame Querachse 10 schwenkbar miteinander verbunden. Die Sitzplatte 2 ist im Bereich ihrer geraden Vorderkante um eine Querachse 11 schwenkbar mit dem Vorderbeinpaar 3 verbunden. Die drei Strebenpaare 5, 6 und 7 sind jeweils an den einen beiden Enden mit dem Schiebestückpaar 8 um eine gemeinsame Querachse 12 und an den anderen beiden Enden mit dem Lehnenbügel 1 im hinteren Bereich desselben bzw. mit der Sitzplatte 2 zwischen der Querachse 11, also der Schwenkachse der Sitzplatte 2 am Vorderbeinpaar 3, und dem Schiebestückpaar 8 im auseinandergeklappten Gebrauchszustand gemaß Fig. 1 bzw. 5 der Klappstühle bzw. mit den unteren Enden des Vorderbeinpaares 3 um je eine Querachse 13 bzw. 14 bzw. 15 schwenkbar verbunden. Die beiden Schiebestücke 8 sind jeweils auf dem einen bzw. dem anderen Hinterbein 4 verschiebbar angeordnet, wobei das Hinterbeinpaar 4 gekrümmt ist, wie aus den Zeichnungen ersichtlich, und eine größere Länge als das Vorderbeinpaar 3 aufweist.

Im auseinandergeklappten Gebrauchszustand gemäß Fig. 1 bzw. 5 der Klappstühle erstrecken sich das Vorderbeinpaar 3 im wesentlichen senkrecht, das Hinterbeinpaar 4 von der Querachse 10, also der dem Vorderbeinpaar 3, dem Hinterbeinpaar 4 und dem Lehnenbügel 1 gemeinsamen Schwenkachse, schräg nach hinten unter die hinteren Enden des Lehnenbügels 1 und der Sitzplatte 2, das erste Strebenpaar 5 und das dritte Strebenpaar 7 in derselben Ebene zwischen den Querachsen 13 und 15 bzw. ihren Schwenkachsen am Lehnenbügel 1 bzw. Vorderbeinpaar 3, so daß die Ebene also auch die Querachse 12 bzw. die gemeinsame Schwenkachse der drei Strebenpaare 5, 6 und 7 am Schiebestückpaar 8 enthält und die Fläche des Hinterbeinpaars 4 kreuzt, das zweite Strebenpaar 6 etwa parallel zur Sitzplatte 2 und der Lehnenbügel 1 sowie die Sitzplatte 2 jeweils etwa waagerecht und nur geringfügig zum hinteren Ende hin ansteigend bzw. abfallend, wobei die Sitzplatte 2 auf Innenvorsprüngen 20 des Schiebestückpaars 8 bzw. dem zweiten Strebenpaar 6 aufliegt. Das Schiebestückpaar 8 kann sich auf dem Hinterbeinpaar 4 nicht weiter nach unten verschieben, weil es sowohl durch das zweite Strebenpaar 6 und die Sitzplatte 2 als auch durch das dritte Strebenpaar 7 mit dem Vorderbeinpaar 3 verbunden ist. Der Lehnenbügel 1 stützt sich auf dem Vorderbeinpaar 3 und dem ersten Strebenpaar 5 ab.

Um die Klappstühle jeweils aus dem auseinandergeklappten Gebrauchszustand gemäß Fig. 1 bzw. 5 in den zusammengeklappten Transport- oder Lagerzustand gemäß Fig. 2 bzw. 6 zu überführen, genügt es, die Sitzplatte 2 an der Hinterkante in Richtung des Pfeils A gemäß Fig. 1 bzw. 5 zu verschwenken, was zur Folge hat, daß die beiden Schiebestücke 8 sich auf den beiden Hinterbeinen 4 in Richtung des Pfeils B gemäß Fig. 1 bzw. 5 verschieben; so daß das erste Strebenpaar 5 und das dritte Strebenpaar 7 gegenseitig einknicken und der Lehnenbügel 1 in Richtung des Pfeils C gemäß Fig. 1 bzw. 5 verschwenkt, während das dritte Strebenpaar 7 und das Hinterbeinpaar 4 in Richtung des Pfeils D bzw. E in Fig. 1 bzw. 5 verschwenken. Über den Zwischenzustand gemäß Fig. 3 bzw. 7 wird schließlich der zusammengeklappte Transport-oder Lagerzustand nach Fig. 2 bzw. der weitere Zwischenzustand gemäß Fig. 8 erreicht, aus dem sich der zusammengeklappte Transport- oder Lagerzustand nach Fig. 6 durch Verschwenken der zunächst hochgeschwenkten Sitzplatte 2 nach unten in Richtung des Pfeils F ergibt. Sobald das erste Strebenpaar 5 und das dritte Strebenpaar 7 gegenseitig geknickt sind, kann das Zusammenklappen durch Aufbringen zusätzlicher Kraft auf den Lehnenbügel 1 in Richtung des Pfeils C unterstützt werden. Wie besonders deutlich aus Fig. 3 bzw. 7 ersichtlich ist, durchdringen sich der Lehnenbügel 1 und die Sitzplatte 2 gegenseitig beim Zusammenklappen der Klappstühle, und im Transport- oder Lagerzustand nach Fig. 6 ist die Sitzplatte 2 im Lehnenbügel 1 aufgenommen.

Beim Zusammenklappen und beim Auseinanderklappen der Klappstühle verschwenken also jeweils der Lehnenbügel 1, die Sitzplatte 2, das Vorderbeinpaar 3, das Hinterbeinpaar 4 und die drei Strebenpaare 5 bis 7 gegenseitig um die durch die zueinander parallelen Querachsen 10 bis 15 definierten sechs Schwenkachsen, um schließlich die Stellung gemäß Fig. 2 bzw. diejenige nach Fig. 1 einzunehmen bzw. um in die Stellung gemäß Fig. 8 bzw. aus letzterer in diejenige nach Fig. 5 zu gelangen.

Wie besonders deutlich aus Fig. 4 ersichtlich, sind das Vorderbeinpaar 3, das Hinterbeinpaar 4 und das dritte Strebenpaar 7 des Klappstuhles nach Fig. 1 bis 3 jeweils von einem U-förmigen Metallbügel gebildet, dessen Quersteg als Bodenabstützung dient. Die beiden Metallbügel des Vorderbeinpaars 3 und des Hinterbeinpaars 4 sind an den oberen Enden der Längsstege auf der einen bzw. anderen Stuhlseite mittels eines an die Unterseite des benachbarten Vorderendes 1' des Lehnenbügels angeschraubten Lagerbocks 21, eines Lagerbolzens 22 und zweier Scheiben 23 miteinander und mit dem Lehnenbügel 1 verbunden, wobei die beiden Lagerbolzen 22 die Querachse 10 bzw. die entsprechende Schwenkachse definieren. Die beiden das Vorderbeinpaar 3 und das dritte Strebenpaar 7 bildenden Metallbügel sind an ihren unteren Querstegen mittels Scharnierstücken aus Kunststoff miteinander verbunden, welche jeweils aus zwei Hälften 24a und 24b bestehen, die miteinander verschraubt sind, um die beiden besagten Querstege drehbar aufzunehmen. Das erste Strebenpaar 5 ist von zwei einzelnen Metallstangen gebildet, welche jeweils am oberen Ende mittels eines unten an den Lehnenbügel angeschraubten Lagerbocks 25, eines Lagerbolzens 26 und einer Scheibe 27 mit dem Lehnenbügel verbunden sind, wobei die beiden Lagerbolzen 26 die Querachse 13 bzw. die entsprechende Schwenkachse definieren. Der Metallbügel des Vorderbeinpaars 3 weist eine Querstrebe 28 auf, auf welcher die Sitzplatte 2 mittels von unten angeschraubter Laschen 29 drehbar gelagert ist und welche also die Querachse 11 bzw. die entsprechende Schwenkachse definiert. Auch das zweite Strebenpaar 6 ist von einem U-förmigen Metallbügel gebildet. Dessen Quersteg ist auf der Unterseite der Sitzplatte 2 mittels angeschraubter Laschen 30 drehbar gelagert und definiert die Querachse 14 bzw. die entsprechende Schwenkachse. Die Enden der Längsstege dieses Metallbügels sind nach außen gebogen, um die erwähnten Innenvorsprünge 20 zu bilden, welche an ihren Enden mit dem Schiebestück 8 auf der jeweiligen Stuhlseite verschraubt sind, um zwei Lageraugen 31 und 32 auf dem jeweiligen Schiebestück 8 zu halten, welche auf demselben drehbar und an den benachbarten Enden des ersten Strebenpaars 5 bzw. des dritten Strebenpaars 7 auf der betreffenden Stuhlseite vorgesehen sind. Auf den Quersteg des Metallbügels des Hinterbeinpaares 4 werden zweckmäßigerweise Klemmen 33 aufgesteckt, welche ebenso wie die Scharnierstücke 24a, 24b aus Kunststoff bestehen, der dämpft und ein Rutschen des Klappstuhls auf glattem Boden verhindert.

Der Klappstuhl nach Fig. 5 bis 8 entspricht hinsichtlich Aufbau und Funktionsweise im wesentlichen demjenigen nach Fig. 1 bis 4, abgesehen von der Besonderheit, daß die Querachse 11 bzw. die Schwenkachse der Sitzplatte 2 am Vorderbeinpaar 3 und die Querachse 12 bzw. die gemeinsame Schwenkachse der drei Strebenpaare 5, 6 und 7 am Schiebestückpaar 8 derart angeordnet sind, daß die beiden Querachsen 11 und 12 bzw. die beiden Schwenkachsen im Zwischenzustand gemäß Fig. 8 und im Transport-oder Lagerzustand nach Fig. 6 des Klappstuhls koinzidieren. Es ist daher möglich, den Klappstuhl gemaß Fig. 5 bis 8 noch weiter zusammenzuklappen als denjenigen nach Fig. 1 bis 4, nämlich auch noch die Sitzplatte 2 in den heruntergeklappten Lehnenbügel 1 hineinzuklappen, wobei das zweite Strebenpaar 6 zusammen mit der Sitzplatte 2 um die beiden zusammenfallenden Querachsen 11 und 12 bzw. die beiden zusammenfallenden entsprechenden Schwenkachsen in Richtung des Pfeils F verschwenkt, wie Fig. 8 und 6 veranschaulichen.

Das Zusammenklappen und das Auseinanderklappen des Klappstuhls nach Fig. 5 bis 8 geschieht genauso wie beim Klappstuhl nach Fig 1 bis 4, abgesehen davon, daß die Sitzplatte 2 am Schluß noch heruntergeklappt wird, wie erwähnt, bzw. zu Beginn zuerst umgekehrt aus der Stellung nach Fig. 6 in diejenige gemäß Fig. 8 hochgeklappt wird.

Beim Klappstuhl nach Fig. 5 bis 8 ist die Querachse 1 1 bzw. die Schwenkachse der Sitzplatte 2 am Vorderbeinpaar 3 aus der Ebene des letzteren zur Querachse 12 bzw. zur gemeinsamen Schwenkachse der drei Strebenpaare 5, 6 und 7 am Schiebestückpaar 8 hin versetzt. Dazu ist das Vorderbeinpaar 3 mit einem U-förmigen Metallbügel versehen, dessen Quersteg die in Verbindung mit dem Klappstuhl nach Fig. 1 bis 4 erörterte Querstrebe 28 bildet und dessen beide Längsstege an den dem Quersteg abgewandten Enden am Vorderbeinpaar 3 befestigt sind. Wie dargestellt, ragt der Metallbügel vom Vorderbeinpaar 3 weg schräg nach oben.

Die Abstützung der Sitzplatte 2 am Schiebestückpaar 8 erfolgt auch beim Klappstuhl gemäß Fig. 5 bis 8 über das zweite Strebenpaar 6, allerdings auf andere Weise. Das Strebenpaar 6 ist nämlich abgeknickt, so daß sich zwei einen stumpfen Winkel a einschließende Abschnitte 6' und 6" im Anschluß an die Querachse 14 bzw. die entsprechende Schwenkachse bzw. im Anschluß an die Querachse 12 bzw. die entsprechende Schwenkachse ergeben. Auf dem ersten Abschnitt 6' liegt die Sitzplatte 2 in der auseinandergeklappten Gebrauchsstellung gemäß Fig. 5 des Klappstuhls auf. Der zweite Abschnitt 6" ragt dabei von der Sitzplatte 2 schräg nach unten zum Schiebestückpaar 8. Wie in Verbindung mit dem Klappstuhl nach Fig. 1 bis 4 geschildert, kann das zweite Strebenpaar 6 von einem U-förmigen Metallbügel gebildet sein. Zur Bildung der Abschnitte 6' und 6" werden dessen beide Längsstege jeweils entsprechend abgeknickt.

## Patentansprüche

1. Klappstuhl mit einem U-förmigen Lehnenbügel (1), einer schmaleren Sitzplatte (2) mit einem entsprechenden U-förmigen Umriß, einem Vorderbeinpaar (3) und einem Hinterbeinpaar (4), wobei
a) das Vorderbeinpaar (3) und das Hinterbeinpaar (4) um eine Querachse schwenkbar miteinander und an den oberen Enden jeweils um eine Querachse schwenkbar mit dem Lehnenbügel (1) verbunden sind und
b) die Sitzplatte (2) im Bereich der Vorderkante um eine Querachse (11) schwenkbar mit dem Vorderbeinpaar (3) verbunden sowie im Abstand von dieser Schwenkachse am Hinterbeinpaar (4) abstützbar ist, welches länger als das Vorderbeinpaar (3) ist und sich von den beiden Vorderenden (1') des Lehnenbügels (1) schräg nach hinten unter die hinteren Enden des Lehnenbügels (1) und der Sitzplatte (2) erstreckt, so daß
c) der Lehnenbügel (1), die Sitzplatte (2) und das Vorderbeinpaar (3) sowie das Hinterbeinpaar (4) unter gegenseitigem Verschwenken um die Querachsen nach unten bzw. nach oben bzw. gegeneinander zusammengeklappt werden können,
dadurch gekennzeichnet, daß
d) das Vorderbeinpaar (3) und das Hinterbeinpaar (4) an den oberen Enden um eine einzige Querachse (10) schwenkbar miteinander und mit den Vorderenden (1') des Lehnenbügels (1) verbunden sind,
e) das Vorderbeinpaar (3) sich senkrecht erstreckt und
f) das Hinterbeinpaar (4) mit einem Schiebestückpaar (8) versehen ist, welches durch drei Strebenpaare (5, 6, 7) mit dem Lehnenbügel
(1) bzw. der Sitzplatte (2) bzw. dem Vorderbeinpaar (3) verbunden ist und auf welchem die Sitzplatte (3) abstützbar ist, wobei
g) die Strebenpaare (5, 6, 7) an den einen Enden um eine gemeinsame Querachse (12) schwenkbar mit dem Schiebestückpaar (8) und an den anderen Enden jeweils um eine Querachse (13 bzw. 14 bzw. 15) schwenkbar mit dem Lehnenbügel (1) im hinteren Bereich desselben bzw. mit der Sitzplatte (2) zwischen deren Schwenkachse am Vorderbeinpaar (3) und dem Schiebestückpaar (8) bzw. mit den unteren Enden des Vorderbeinpaares (3) verbunden sind, und wobei
h) die beiden am Lehnenbügel (1) bzw. am Vorderbeinpaar (3) angelenkten Strebenpaare (5, 7) sich in derselben Ebene erstrecken, so daß
i) das Schiebestückpaar (8) sich beim Hochschwenken der Sitzplatte (2) auf dem Hinterbeinpaar (4) zu der dem Vorderbeinpaar (3). dem Hinterbeinpaar (4) und dem Lehnenbügel (1) gemeinsamen Schwenkachse hin verschiebt und der Lehnenbügel (1) nach unten sowie das Hinterbeinpaar (4) gegen das Vorderbeinpaar (3) schwenkt, während die drei Strebenpaare (5, 6, 7) sich an den Lehnenbügel (1) bzw. an die Sitzplatte (2) bzw. an das Vorderbeinpaar (3) anlegen.

2. Klappstuhl nach Anspruch 1, dadurch gekennzeichnet, daß das Vorderbeinpaar (3), das Hinterbeinpaar (4) und das am Vorderbeinpaar (3) angelenkte Strebenpaar (7) jeweils von einem U-förmigen Metallbügel gebildet sind, dessen Quersteg als Bodenabstützung dient.

3. Klappstuhl nach Anspruch 2, dadurch gekennzeichnet, daß das am Lehnenbügel (1) angelenkte Strebenpaar (5) von zwei einzelnen Metallstangen gebildet ist.

4. Klappstuhl nach Anspruch 2 oder 3, dadurch gekennzeichnet, daß das an der Sitzplatte (2) angelenkte Strebenpaar (6) von einem U-förmigen Metallbügel gebildet ist, dessen Quersteg an der Sitzplatte (2) auf deren Unterseite drehbar gelagert ist.

5. Klappstuhl nach einem der vorstehenden Ansprüche, dadurch gekennzeichnet, daß das Vorderbeinpaar (3) eine Querstrebe (28) aufweist, auf welcher die Sitzplatte (2) drehbar gelagert ist.

6. Klappstuhl nach einem der vorstehenden Ansprüche, gekennzeichnet durch eine solche Anordnung der Schwenkachse der Sitzplatte (2) am Vorderbeinpaar (3) und der gemeinsamen Schwenkachse der Strebenpaare (5, 6, 7) am Schiebestückpaar (8), daß die beiden Schwenkachsen nach dem Hochschwenken der Sitzplatte (2) zusammenfallen und die Sitzplatte (2) zusammen mit dem an derselben angelenkten Strebenpaar (6) nach unten in den Lehnenbügel (1) hinein schwenkbar ist.

7. Klappstuhl nach Anspruch 6, dadurch gekennzeichnet, daß das an der Sitzplatte (2) angelenkte Strebenpaar (6) zur Abstützung der Sitzplatte (2) am Schiebestückpaar (8) abgeknickt ist und zwei einen stumpfen Winkel (a) einschließende Abschnitte (6', 6") aufweist, wobei die Sitzplatte (2) auf dem der Schwenkachse des Strebenpaares (6) an der Sitzplatte (2) benachbarten Abschnitt (6') aufliegt und der andere, der gemeinsammen Schwenkachse der Strebenpaare (5, 6, 7) am Schiebestückpaar (8) benachbarte Abschnitt (6") von der Sitzplatte (2) schräg nach unten ragt.

8. Klappstuhl nach Anspruch 7 in Verbindung mit Anspruch 4, dadurch gekennzeichnet, daß die beiden Längsstege des U-förmigen Metallbügels, welcher das Strebenpaar (6) bildet, zur Bildung der Abschnitte (6', 6") des Strebenpaars (6) jeweils abgeknickt sind.

9. Klappstuhl nach Anspruch 6, 7 oder 8, dadurch gekennzeichnet, daß die Schwenkachse der Sitzplatte (2) am Vorderbeinpaar (3) aus der Ebene des Vorderbeinpaars (3) zur gemeinsamen Schwenkachse der Strebenpaare (5, 6, 7) am Schiebestückpaar (8) hin versetzt ist.

10. Klappstuhl nach Anspruch 9 in Verbindung mit Anspruch 5, dadurch gekennzeichnet, daß die Querstrebe (28) des Vorderbeinpaars (3) vom Quersteg eines U-förmigen Metallbügels gebildet ist, welcher an den dem Quersteg abgewandten Enden der beiden Längsstege am Vorderbeinpaar (3) befestigt ist.

## Claims

1. Folding chair having a U-shaped rest bow (1), a narrower seat plate (2) of corresponding U-shaped outline, a pair of front legs (3) and a pair of rear legs (4), wherein
a) the pair of front legs (3) and the pair of rear legs (4) are connected to each other for pivotal movement about a transverse axis and each pair is connected at its upper ends to the rest bow (1) for pivotal movement about a transverse axis, and
b) the seat plate (2) is connected in the region of its front edge to the pair of front legs (3) for pivotal movement about a transverse axis (11) and is adapted to be supported in a distance from this pivot axis on the pair of rear legs (4) which is longer than the pair of front legs (3) and extends from the two front ends (1') of the rest bow (1) obliquely to the rear under the rear ends of the rest bow (1) and of the seat plate (2), so that
c) the rest bow (1), the seat plate (2) and the pair of front legs (3) as well as the pair of rear legs (4) can be folded together pivoting with respect to each other about the transverse axes downwardly, upwardly and toward each other, respectively,
characterized in that
d) the pair of front legs (3) and the pair of rear legs (4) are connected at their upper ends to each other and to the front ends (1') of the rest bow (1) for pivotal movement about a single transverse axis (10),
e) the pair of front legs (3) extends vertically, and
f) the pair of rear legs (4) is provided with a pair of sliders (8) connected by three pairs of struts (5, 6, 7) to the rest bow (1), to the seat plate (2) and to the pair of front legs (3), respectively, the seat plate (2) being adapted to be supported on said pair of sliders, wherein
g) the pairs of struts (5, 6, 7) are connected at their one ends to the pair of sliders (8) for pivotal movement about a common transverse axis (12) and each pair of struts is connected at its other ends to the rest bow (1) in the rear region thereof, to the seat plate (2) between its pivot axis on the pair of front legs (3) and the pair of sliders (8) and to the lower ends of the pair of front legs (3), respectively, for pivotal movement about a transverse axis (13 or 14 or 15), and wherein
h) the two pairs of struts (5, 7) articulated on the rest bow (1) and respectively on the pair of front legs (3) extend within the same plane, so that
i) when the seat plate (2) is pivoted upwardly. the pair of sliders (8) move along the pair of rear legs (4) toward the pivotal axis common to the pair of front legs (3), to the pair of rear legs (4) and to the rest bow (1) and the rest bow (1) and the pair of rear legs (4) pivote downwardly and respectively toward the pair of front legs (3), whereas the three pairs of struts (5, 6, 7) engage against the rest bow (1), the seat plate (2) and the pair of front legs (3), respectively.

2. Folding chair according to claim 1, characterized in that the pair of front legs (3), the pair of rear legs (4) and the pair of struts (7) articulated on the pair of front legs (3) are each formed by a U-shaped metal bow, the transverse segment of which serves as a support on the floor.

3. Folding chair according to claim 2, characterized in that the pair of struts (5) articulated on the rest bow (1) is formed by two separate metal bars.

4. Folding chair according to claim 2 or 3, characterized in that the pair of struts (6) articulated on the seat plate (2) is formed by a in- shaped metal bow, the transverse segment of which is rotatably attached to the seat plate (2) on the lower side thereof.

5. Folding chair according to any preceding claim, characterized in that the pair of front legs (3) has a transverse strut (28) to which the seat plate (2) is rotatably attached.

6. Folding chair according to any preceding claim, characterized by an arrangement of the pivot axis of the seat plate (2) on the pair of front legs (3) and of the common pivot axis of the pairs of struts (5, 6, 7) on the pair of sliders (8) such that the two pivot axes coincide, when the seat plate (2) has been pivoted upwardly, and the seat plate (2) may be pivoted together with the pair of struts (6) articulated thereon downwardly into the rest bow (1).

7. Folding chair according to claim 6, characterized in that the pair of struts (6) articulated on the seat plate (2) is bent for supporting the seat plate (2) on the pair of sliders (8) and has two sections (6', 6") forming an obtuse angle (a), the seat plate (2) resting on the section (6') adjacent to the pivot axis of the pair of struts (6) on the seat plate (2) and the other section (6") adjacent to the common pivot axis of the pairs of struts (5, 6, 7) on the pair of sliders (8) extending from the seat plate (2) obliquely downwards.

8. Folding chair according to claim 7 in combination with claim 4, characterized in that the two longitudinal segments of the U-shaped metal bow forming the pair of struts (6) are each bent to form the sections (6', 6") of the pair of struts (6).

9. Folding chair according to claim 6, 7 or 8, characterized in that the pivot axis of the seat plate (2) on the pair of front legs (3) is offset from the plane of the pair of front legs (3) toward the common pivot axis of the pairs of struts (5, 6, 7) on the pair of sliders (8).

10. Folding chair according to claim 9 in combination with claim 5, characterized in that the transverse strut (28) of the pair of front legs (3) is formed by the transverse segment of a in- shaped metal bow which is secured at the ends of its two longitudinal segments remote from said transverse segment to the pair of front legs (3).

## Revendications

1. Chaise pliante comprenant un arceau de dossier (1) en forme de U, une plaque d'assise (2) plus étroite, présentant un contour en U correspondant, une paire de pieds avant (3) et une paire de pieds arrière (4), dans laquelle
a) la paire de pieds avant (3) et la paire de pieds arrière (4) sont réunies l'une à l'autre pour pivoter autour d'un axe transversal et sont réunies à leurs extrémités supérieures à l'arceau (1) du dossier pour pivoter chacune autour d'un axe transversal, et
b) dans la région de son bord avant, la plaque d'assise (2) est réunie à la paire de pieds avant (3) pour pivoter autour d'un axe transversal (11) et peut prendre appui sur la paire de pieds arrière (4) à distance de cet axe d'articulation, la paire de pieds arrière étant plus longue que la paire de pieds avant (3) et s'étendant obliquement vers l'arrière, à partir des deux extrémités avant (1') de l'arceau (1) du dossier, sous les extrémités arrière de l'arceau (1) du dossier et de la plaque d'assise (2), de sorte que,
c) l'arceau (1) du dossier, la plaque d'assise (2) et la paire de pieds avant (3), ainsi que la paire de pieds arrière (4) peuvent se rabattre l'un contre l'autre, en pivotant l'un par rapport à l'autre autour des axes transversaux, soit vers le bas, soit vers le haut, soit l'un par rapport à l'autre, caractérisée par le fait que
d) à leurs extrémités supérieures la paire de pieds avant (3) et la paire de pieds arrière (4) sont réunies l'une à l'autre, et aux extrémités avant (1') de l'arceau (1) du dossier pour pouvoir pivoter autour d'un axe transversal unique (10),
e) la paire de pieds avant (3) s'étend verticalement et,
f) la paire de pieds arrière (4) est munie d'une paire de coulisseaux (8) qui est reliée par trois paires d'entretoises (5, 6, 7), à l'arceau (1) du dossier, à la plaque d'assise (2) et à la paire de pieds avant (3), et sur laquelle la plaque d'assise (2) peut prendre appui, cependant que
g) à l'une de leurs extrémités les paires d'entretoises (5, 6, 7) sont articulées sur la paire de coulisseaux (8) pour pouvoir pivoter autour d'un axe transversal commun (12) et, à leurs autres extrémités, elles sont articulées l'une sur l'arceau (1) du dossier, dans la région arrière de cet arceau, une autre sur la plaque d'assise (2) en un point situé entre l'axe d'articulation de cette plaque sur la paire de pieds avant (3) et la paire de coulisseaux (8), et la troisième sur les extrémités inférieures de la paire de pieds avant (3), pour pivoter autour d'axes transversaux (13, 14 ou 15) respectivement, et que
h) les deux paires d'entretoises (5, 7) articulées, l'une sur l'arceau (1) du dossier et l'autre sur la paire de pieds avant (3) s'étendent dans le même plan, de sorte que
i) lorsqu'on relève la plaque d'assise (2), la paire de coulisseaux (8) coulisse sur la paire de pieds arrière (4) vers l'axe d'articulation commun à la paire de pieds avant (3), à la paire de pieds arrière (4) et à l'arceau (1) du dossier, et l'arceau (1) du dossier pivote vers le bas, ainsi que la paire de pieds arrière (4), pivote pour s'appliquer contre la paire de pieds avant (3), tandis que les trois paires d'entretoises (5, 6, 7) s'appliquent, l'une contre l'arceau (1) du dossier, l'autre contre la plaque d'assise (2) et la troisième contre la paire de pieds avant (3).

2. Chaise pliante selon la revendication 1, caractérisée par le fait que la paire de pieds avant (3), la paire de pieds arrière (4) et la paire d'entretoises (7) articulées sur la paire de pieds avant (3) sont formées chacune par un arceau métallique en forme de U dont la branche transversale sert d'appui sur le sol.

3. Chaise pliante selon la revendication 2, caractérisée en ce que la paire d'entretoises (5) articulée sur l'arceau (1) du dossier est formée de deux barres métalliques distinctes.

4. Chaise pliante selon la revendication 2 ou 3, caractérisée par le fait que la paire d'entretoises (6) articulée sur la plaque d'assise (2) est formée d'un arceau métallique en forme de U dont la branche transversale est articulée sur la plaque d'assise (2), contre la face inférieure de cette plaque.

5. Chaise pliante selon une quelconque des revendications précédentes, caractérisée par le fait que la paire de pieds avant (3) présente une entretoise transversale (28) sur laquelle la plaque d'assise (2) est tourillonnée.

6. Chaise pliante selon une des revendications précédentes, caractérisée par une disposition de l'axe d'articulation de la plaque d'assise (2) sur la paire de pieds avant (3) et l'axe d'articulation commun des paires d'entretoises (5, 6, 7) sur la paire de coulisseaux (8) qui est telle que les deux axes d'articulation coïncident entre eux lorsqu'on relève la plaque d'assise (2), et que la plaque d'assise (2) peut être repliée vers le bas, dans l'arceau (1) du dossier, avec la paire d'entretoises (6) articulée sur cette plaque.

7. Chaise pliante selon la revendication 6, caractérisée par le fait que la paire d'entretoises (6) articulée sur la plaque d'assise (2) est coudée pour donner appui à la plaque d'assise (2) sur la paire de coulisseaux (8) et présente deux segments (6', 6") qui enferment entre eux un angle obtus (a), la plaque d'assise (2) s'appuyant sur le segment (6') qui est adjacent à l'axe d'articulation de la paire d'entretoises (6) sur la plaque d'assise (2), tandis que l'autre segment (6"), qui est adjacent à l'axe d'articulation commun des paires d'entretoises (5, 6, 7) sur la paire de coulisseaux (8) s'étend obliquement vers le bas à partir de la plaque d'assise (2).

8. Chaise pliante selon la revendication 7, rattachée à la revendication 4, caractérisée par le fait que les deux branches longitudinales de l'arceau métallique en forme de U qui forme la paire d'entretoises (6) sont coudées chacune pour former les segments (6', 6") de la paire d'entretoises (6).

9. Chaise pliante selon l'une des revendications 6, 7 et 8, caractérisée par le fait que l'axe d'articulation de la plaque d'assise (2) sur la paire de pieds avant (3) est déportée du plan de la paire de pieds avant (3) vers l'axe d'articulation commun des paires d'entretoises (5, 6, 7) sur la paire de coulisseaux (8).

10. Chaise pliante selon la revendication 9, rattachée à la revendication 5, caractérisée en ce que l'entretoise transversale (28) de la paire de pieds avant (3) est formée par la branche transversale d'un arceau métallique en forme de U qui est fixé à la paire de pieds avant (3) aux extrémités des deux branches longitudinales qui sont le plus éloignées de la branche transversale.
